# EUROPÄISCHE PATENTSCHRIFT

(11) **EP 0 076 945 B1**
(45) Veröffentlichungstag und Bekanntmachung des Hinweises auf die Patenterteilung: **16.04.1986**
(21) Anmeldenummer: 82108731.9
(22) Anmeldetag: 21.09.1982
(51) Int. Cl.: E04F 13/08

(54) **Abstandsbefestigung von Fassadenplatten bzw. Fassadenträgern**
Distance-fastening of façade panels or supports
Fixation à distance de panneaux ou supports de façade

(30) Priorität: 14.10.1981 DE 3140861
(43) Veröffentlichungstag der Anmeldung: 20.04.1983
(73) Patentinhaber: HILTI Aktiengesellschaft, 9494 Schaan (LI)
(72) Erfinder: Uhlig, Raimer, D-8000 München 71 (DE)
(74) Vertreter: Wildi, Roland

## Beschreibung

Die Erfindung betrifft eine Abstandsbefestigung von Fassadenplatten bzw. Fassadenträgern an Bauwerksteilen mittels im Bauwerksteil verankerbarem Dübel und in einer Durchtrittsöffnung der Fassadenplatten bzw. Fassadenträger festlegbarem Stützkörper, in dessen Bohrung der Dübel einsetzbar ist.

Eine solche Abstandsbefestigung ist bereits durch die DE-A-1 784 050 bekanntgeworden, bei der in eine Wandplatte ein hülsenförmiges Gegenstück mit Außengewinde eingeschraubt ist, wobei das hülsenförmige Gegenstück auch ein Innengewinde besitzt, in das der Dübel eingeschraubt ist. Nachteilig ist bei dieser Abstandsbefestigung, daß das im Zuge der Montage erforderliche Verschrauben des Dübels im hülsenförmigen Gegenstück sehr zeitaufwendig, umständlich und damit unwirtschaftlich ist.

Der Erfindung liegt die Aufgabe zugrunde, eine variable Abstandsbefestigung für dünnwandige Fassadenplatten bzw. Fassadenträger zu schaffen, die sich durch schnelle, einfache und damit wirtschaftliche Montage auszeichnet.

Erfindungsgemäß wird die Aufgabe dadurch gelöst, daß an dem Dübel zum Einsetzen in den Stützkörper eine Rasteinrichtung vorgesehen ist, die aus an radial federnden Segmenten angeordneten Schultern besteht.

Mit der Rasteinrichtung kann eine gute Verbindung zwischen dem Stützkörper und dem Dübel erzielt werden. Einfachheitshalber kann die Rasteinrichtung dübelseitig als umlaufender scharfkantiger Flansch gestaltet sein. Zu dessen Verrastung mit einem Stützkörper weist dieser eine formlich korrespondierende Rastnut auf. Eine kraftaufnahmefähigere Verrastung wird jedoch durch zwei am Halsabschnitt zueinander im Abstand angeordnete Ringschulter erreicht, deren zumindest eine sich gegen den Stützkörper anlegt.

Die Erfindung wird nachstehend anhand einer Zeichnung, die Ausführungsbeispiele wiedergibt, näher erläutert. Es zeigen :
Figur 1 eine Abstandsbefestigung eines Fassadenträgers aus dünnwandigem Hohlprofil mittels einer erfindungsgemäß montierten Befestigungsanordnung,
Figur 1a eine vergrösserte perspektivische Darstellung eines bei der in Fig. 1 gezeigten Befestigungsanordnung verwendeten Stützkörpers,
Figur 1b eine vergrösserte perspektivische Darstellung eines für dünnwandige Hochlprofile mit Längsschlitzung geeigneten Stützkörpers,
Figur 2 eine Abstandsbefestigung einer dünnwandigen Fassadenplatte,
Figur 2a eine vergrösserte perspektivische Darstellung eines bei der in Fig. 2 gezeigten Befestigungsanordnung verwendeten Stützkörpers.

Die Figur 1 zeigt einen Fassadenträger 1, der im Abstand zu einem Bauwerksteil 2 befestigt ist. Der Fassadenträger 1 dient der Abstützung bzw Halterung einer Fassadenplatte 3, die beispielsweise durch Kleben, Schrauben oder Nieten (nicht gezeigt) mit dem Fassadenträger 1 verbunden wird.

Dem Befestigen des Fassadenträgers 1 dient eine Befestigungsanordnung, bestehend aus einem insgesamt mit 4 bezeichneten Stützkörper und einem insgesamt mit 5 bezeichneten Dübel, der mittels einer Spreizschraube 6 im Bauwerksteil 2 verankerbar ist.

Der Montagevorgang ist folgender: Vorerst wird in eine Durchtrittsöffnung 7 des Fassadenträgers 1 der Stützkörper 4 eingesetzt. Selbstverständlich sind im Fassadenträger 1 mehrere solcher Durchtrittsöffnungen 7 vorgesehen, in die ebenso ein Stützkörper 4 eingeführt wird. Der Stützkörper 4 weist eine Bohrung 8 auf, durch die hindurch alsdann der Dübel 5 eingeschoben wird. Dieser verrastet dabei über Ringschultern 9, 11 gegenuber dem Stützkörper 4 und wird so auch gegenüber dem Fassadenträger 1 festgelegt. Um das Durchtreten der Ringschulter 11 durch die Bohrung 8 und die Durchtrittsöffnung 7 zu erleichtern, weist der hintere Endabschnitt des Dübels 5 über den Umfang verteilt Schlitze 12 auf, wodurch der besagte Endabschnitt mit den Ringschultern 9, 11 segmentweise radial einfederbar ist. Der mit Stützkörpern 4 und Dübeln 5 bestückte Fassadenträger 1 wird alsdann in die richtige Abstandslage zum Bauwerksteil 2 gebracht, wobei der .vordere Abschnitt der Dübel 5 mehr oder weniger tief in vorgefertigte Aufnahmebohrungen 13 des Bauwerksteiles 2 zu liegen kommt. Durch anschliessendes Eindrehen der Spreizschraube 6 in den Dübel 5 wird dieser in an sich bekannter Weise im Bauwerksteil 2 verankert.

Bei dem in Fig. 1 gezeigten Einsatzfall ist der Stützkörper 4, wie im besonderen der Fig. 1a entnommen werden kann, im wesentlichen hohlkegelig ausgebildet. Die Kegelfläche 14 ist auf den lichten Querschnitt der Durchtrittsöffnung 7 abgestimmt. Durch über den Umfang verteilte Schlitze 15 wird der Stützkörper 4 in Segmente 16 unterteilt, die über Stege 17 zusammengefügt bleiben. Dank der Schlitze 15 ist der Stützkörper 4 für dessen Einführvorgang radial federbar. Durch Stirnflächen gebildete Anschlagschultern 18, 19 legt sich der Stützkörper 4 an den Innenflächen des Fassadenträgers 1 in und entgegen der Einschieberichtung fest. Ein von der Anschlagschulter 18 entgegen der Einführrichtung abragender ringförmiger Anschlag 21 greift in die Durchtrittsöffnung 7 ein und schafft seitlichen Halt.

Vielfach ist eine seitliche Verschiebbarkeit des Befestigungspunktes gefordert. Um dieser Anforderung zu entsprechen, werden auch Fassadenträger 1 aus Hohlprofil verwendet, die anstelle von runden schlitzförmige Durchtrittsöffnungen 7 aufweisen. Für diesen Fall ist, wie in Fig. 1 b gezeigt, der im wesentlichen quaderförmige Stützkörper 22 vorgesehen. Dieser besteht wiederum aus Segmenten 23, die über einen Steg 24 miteinander verbunden sind. Eine von beiden Segmenten 23 gebildete Bohrung 25 ermöglicht das Einfahren des Dübels 5. Anschlagschultern 26, 27 stützen sich an der Innenfläche des Fassadenträgers 1 ab. Seitlicher Halt wird durch einen ringförmigen Anschlag 28 erzielt, der in die längsgerichtete Durchtrittsöffnung 7 einragt. Die in Fig. 2 gezeigte Abstandsbefestigung einer dünnwandigen Fassadenplatte 31 erfolgt wiederum mittels eines insgesamt mit 32 bezeichneten Stützkörpers und eines Dübels 5 analog der Fig. 1.

Der in Fig. 2a verdeutlichte Stützkörper 32 setzt sich wiederum aus einzelnen Segmenten 33, die miteinander federnd verbunden sind, zusammen. Durch die Flanken einer umlaufenden Ringnut 34 sind Anschlagschultern 35, 36 gebildet, an denen sich die Ober- und Unterseite des Fassadenträgers 31 im Bereich einer runden Durchtrittsöffnung 37 abstützen. Eine Bohrung 38 im Stützkörper 32 nimmt den Dübel 5 auf. Letzterer rastet im Stützkörper 32 verschiebesicher ein, wozu die federnd gelagerten Ringschultern 9, 11 dienen. Zum Festlegen des Dübels 5 im Bauwerksteil 2 ist wiederum eine Spreizschraube 6 vorgesehen.

## Patentansprüche

Abstandsbefestigung von Fassadenplatten (31) bzw. Fassadenträgern (1) an Bauwerksteilen (2) mittels im Bauwerksteil verankerbarem Dübel (5) und in einer Durchtrittsöffnung (7, 37) der Fassadenplatten bzw. Fassadenträger festlegbarem Stützkörper (4, 22, 32), in dessen Bohrung (8, 25, 38) der Dübel (5) einsetzbar ist, dadurch gekennzeichnet, daß an dem Dübel (5) zum Einsetzen in den Stützkörper (4, 22, 32) eine Rasteinrichtung vorgesehen ist, die aus an radial federnden Segmenten angeordneten Schultern (9, 11) besteht.

## Claims

Distance-fastening of facade panels (31) or facade supports (1) on structural parts (2) using anchors (5) which may be anchored in the structural part and support components (4, 22, 32) stayable in an opening (7, 37) of the facade panels or facade supports into whose bore (8, 25, 38) the anchor may be placed, characterized by the anchor (5) being provided with a catch fixture for insertion into the supporting component (4, 22, 32) whereby the catch fixture consisting of shoulders (9, 11) on radially elastic segments.

## Revendications

Fixation à écartement pour plaques de façade (31) ou supports de façade (1) sur des éléments de construction (2) au moyen d'une cheville (5) pouvant être ancrée dans l'élément de construction et d'un corps d'appui (4, 22, 32) pouvant être fixé dans une ouverture de traversée (7, 37) des plaques de façade ou des supports de façade, dans l'alésage (8, 25, 38) duquel peut être introduite la cheville (5), caractérisée en ce qu'on prévoit sur la cheville (5), pour l'insertion dans le corps d'appui (4, 22, 32), un dispositif d'arrêt constitué par des épaulements (9, 11) formés sur des segments élastiques en direction radiale.
